# EUROPÄISCHE PATENTSCHRIFT

(11) **EP 1 597 023 B1**
(45) Veröffentlichungstag und Bekanntmachung des Hinweises auf die Patenterteilung: **29.10.2008**
(21) Anmeldenummer: 04714263.3
(22) Anmeldetag: 25.02.2004
(51) Int. Cl.: B24B 45/00, B24D 7/16

(54) **BEFESTIGUNGSEINRICHTUNG UND ZUGEORDNETES WERKZEUG**
FASTENING DEVICE AND ASSOCIATED TOOL
DISPOSITIF DE FIXATION ET OUTIL ASSOCIE

(30) Priorität: 25.02.2003 DE 10308223
(43) Veröffentlichungstag der Anmeldung: 23.11.2005
(73) Patentinhaber: BRUNO SCHMITZ SCHLEIFMITTELWERK GMBH, 42897 Remscheid (DE)
(72) Erfinder: KAUSCH, Manfred, 42929 Wermelskirchen (DE); KULMER, Hans, Josef, 42855 Remscheid (DE); SOMMER, Torsten, 42857 Remscheid (DE); WIDRA, Peter, 42477 Radevormwald (DE)
(74) Vertreter: Lippert, Stachow & Partner
(86) Internationale Anmeldenummer: PCT/DE2004/000345
(87) Internationale Veröffentlichungsnummer: WO 2004/076123

(56) Entgegenhaltungen:
- FR-A- 2 063 429
- US-A- 4 787 147

## Beschreibung

Die Erfindung betrifft eine Befestigungseinrichtung für eine Werkzeugmaschine, mit welcher ein Werkzeug an der Werkzeugmaschine befestigbar ist sowie ein zugeordnetes Werkzeug.

Bei dem Werkzeug kann es sich insbesondere um eine Trenn-, Schub-, Diamant-, Bürst-, Polier- oder Fächerschleifscheibe handeln.

Die Verwendung derartiger Werkzeuge kann wesentlich dadurch vereinfacht werden, dass ein werkzeugloses Schnellspannsystem bereitgestellt wird, mit dem das Werkzeug an der Werkzeugmaschine anbringbar ist.

In der deutschen Offenlegungsschrift DE 100 174581 ist eine Schleifmaschinenwerkzeugaufnahme mit einer Mitnahmevorrichtung beschrieben, über die ein Werkzeug mit einer Antriebswelle wirkungsmäßig verbindbar ist. Dabei ist das Einsatzwerkzeug über zumindest ein gegen ein Federelement bewegbar gelagertes Rastelement mit der Mitnahmevorrichtung verbindbar, wobei das Rastelement in einer Betriebsstellung des Einsatzwerkzeugs einrastet und das Einsatzwerkzeug formschlüssig für den Einsatz fixiert.

In der internationalen Veröffentlichung WO 01/98029 ist eine Befestigungseinrichtung gemäß dem Oberbegriff der Ansprüche 1, 3 und 12, offenbart, die auf eine Werkzeugmaschine montierbar ist, wobei die Befestigungseinrichtung Vorsprünge eines werkzeuglos betätigbaren Verschlusses aufweist, die in einer Verschlussposition über Verschlussflächen des Werkzeugs greifen, wodurch der Werkzeugkörper axial gesichert und drehfest gehaltert ist. Die Vorsprünge der Befestigungseinrichtung und eine Auflage für das Werkzeug sind relativ zueinander axial verschiebbar angeordnet, wobei der axiale Verschiebeweg durch eine Fliehkrafteinrichtung blockierbar ist, wodurch ein Formschluss in der Verschlussposition zwischen der Befestigungseinrichtung und dem zugeordneten Werkzeug für den Einsatz fixiert ist.

Die französische Patentschrift FR 2063429 betrifft eine Befestigungsvorrichtung für eine Werkzeugmaschine, bei welcher Mitnehmer Antriebsflächen aufweisen, die an entsprechenden Flächen des Werkzeugs anliegen. In der Verschlussposition sind Befestigungsvorrichtung und Werkzeug axial zueinander nicht gesichert. Das amerikanische Patent US 4,787,147 betrifft einen Schnellwechselmechanismus für Kreissägen, um das Sägeblatt werkzeuglos zu befestigen bzw. zu entfernen. In der Verschlussposition ragt jeweils ein Vorsprung an zwei radial verschiebbaren Sperrelementen über den Rand der Mittenöffnung des Sägeblattes, sodass dieses axial fixiert ist.

Der Erfindung liegt die Aufgabe zugrunde, bei der Verwendung eines derartigen Schnellspannsystems zur Erhöhung der Sicherheit ein geringes Spiel zwischen dem Werkzeug und der Befestigungseinrichtung in der Verschlussposition in der Ruhelage und/oder beim Betrieb bereitzustellen.

Diese Aufgabe wird vorrichtungsseitig durch eine Befestigungseinrichtung mit den Merkmalen nach Anspruch 1 beziehungsweise 3 sowie ein Werkzeug mit den Merkmalen des Anspruchs 12 gelöst.

Dabei umfasst die Befestigungseinrichtung für eine Werkzeugmaschine zumindest einen, insbesondere radial nach außen weisenden, Vorsprung eines werkzeuglos betätigbaren Verschlusses, mit dem die Befestigungseinrichtung mit dem Werkzeug lösbar verbindbar ist, wobei in der Verschlussposition der Vorsprung der Befestigungseinrichtung über eine zugeordnete, insbesondere radial nach innen weisende Verschlussfläche des Werkzeugs greift und der Werkzeugkörper axial gesichert und drehfest gehaltert ist. Ein Mittel zur Übertragung des Antriebsmomentes von der Werkzeugmaschine auf das Werkzeug ist mit einer Antriebsfläche ausgestattet, welche sich zur Drehachse geneigt erstreckt, wobei das Werkzeug in seiner Betriebsposition an der Antriebsfläche anliegt. Mit der angegeben konstruktiven Gestaltung der Befestigungseinrichtung kann eine axial wirkende Kraft auf das Werkzeug erzeugt werden, wenn sich das Werkzeug, beispielsweise aufgrund äußerer Krafteinwirkungen beim Betrieb, von der Auflage an der Befestigungseinrichtung abhebt, sodass das Werkzeug im Betrieb auf die Auflage der Befestigungseinrichtung gepresst wird.

Bei einer weiteren Lösung umfasst die Befestigungseinrichtung eine Fliehkrafteinrichtung, welche die axiale Verschiebbarkeit des zumindest einen Vorsprungs und der Auflage an der Befestigungseinrichtung für das Werkzeug blockiert oder sperrt. Dabei weist die Fliehkrafteinrichtung zumindest ein durch ein Kraftmittel radial nach außen beaufschlagtes Fliehkraftelement und ein Mittel auf, dass die Kraft auf das zumindest eine Fliehkraftelement umsetzt zur Erzeugung einer axial gerichteten Kraft zur Klemmung des Werkzeugs in der Befestigungseinrichtung. Auch hier wird durch die angegebene konstruktive Gestaltung der erfindungsgemäßen Befestigungseinrichtung erreicht, dass beim Betrieb der Befestigungseinrichtung zusätzlich zu einem in der Ruhelage wirkende Kraftmittel eine in axialer Richtung wirkende Betriebskraft erzeugt wird, welche das Werkzeug auf dessen Auflage an der Befestigungseinrichtung drückt. Die erfindungsgemäße Befestigungseinrichtung ist so aufgebaut, dass das zumindest eine Fliehkraftelement sowohl beim Stillstand der Werkzeugmaschine als auch beim Rotieren der Maschine eine im Wesentlichen gleiche Lage in radialer Richtung aufweist. Dies bedeutet, dass ein Formschluss zwischen dem Werkzeug und der Befestigungseinrichtung beim Stillstand der Maschine durch axial wirkende Kraftmittel bereitgestellt werden kann, wobei dieser Formschluss im Betrieb durch das Einwirken der Fliehkrafteinrichtung gesichert und/oder stabilisiert wird. Damit kann auch eine kontinuierliche und gleichmäßige, axial gerichtete Kraft beim Betrieb des Werkzeugs bereitgestellt werden, da die Kraftumkehr von der Fliehkraft auf die axial gerichtete Kraft zur Klemmung des Werkzeugs im Wesentlichen bewegungslos erfolgen kann. Das Fliehkraftelement kann keine hohe kinetische Energie aufbauen, die demnach auch nicht abgebaut werden muss. Da ferner das Fliehkraftelement in die gleiche Richtung vorgespannt ist, in welche die Fliehkraft wirkt, ist ein kontinuierlicher Kraftübergang von einer Betriebsruhelage zu einem Arbeitsbetrieb sichergestellt.

Die Erfindung wird ferner gelöst durch jedes Werkzeug, das zum Zusammenwirken mit einer der erfindungsgemäßen Befestigungseinrichtung ausgebildet ist. Hierzu umfasst dieses einen kreisscheibenförmigen Werkzeugkörper, der eine zentrale Öffnung zur Befestigung an einer Werkzeugmaschine und zumindest eine, insbesondere radial nach innen weisende Verschlussfläche eines werkzeuglos betätigbaren Verschlusses aufweist, mit dem das Werkzeug mit der Befestigungseinrichtung in einen Formschluss bringbar ist und der Werkzeugkörper axial gesichert und drehfest gehaltert ist.

Das erfindungsgemäße Werkzeug kann in Verbindung mit der zugehörigen Befestigungseinrichtung eine Nockensteuerung aufweisen, die dergestalt ist, dass beim Drehen des Werkzeugs relativ zur Befestigungseinrichtung zum Herstellen einer Verschlussposition zwischen dem Werkzeug und der Befestigungseinrichtung ein Nocken über eine Fläche, die eine Steuerfläche mit zumindest zwei Rampen führbar ist, wobei zumindest ein Vorsprung der Befestigungseinrichtung axial zu einer Auflage des Werkzeugs an der Befestigungseinrichtung gegen ein mechanisches Kraftmittel erhöht und wieder abgesenkt wird. Wie der Fachmann erkennt, kann erfindungsgemäß der Nocken der Nockensteuerung entweder am Werkzeug oder an der Befestigungseinrichtung angeordnet sein. Dem entsprechend befindet sich die Steuerfläche je nach Ausführungsform entweder am Werkzeug oder an der Befestigungseinrichtung.

Bei dem erfindungsgemäßen Werkzeug kann es sich insbesondere um eine Trenn-, Schub-, Diamant-, Bürst-, Polier- oder Fächerschleifscheibe handeln.

Dabei kann sich ein erfindungsgemäße Werkzeug dadurch auszeichnen, dass die zumindest Verschlussfläche durch ein sich teilumfänglich erstreckendes Segment bereitgestellt wird, welches ferner ein Mittel zum axialen Führen eines Nockens während des Einspannvorgangs an dem zumindest einen Vorsprung an der Befestigungseinrichtung aufweist. Durch die erfindungsgemäße Gestaltung des Werkzeugs kann erreicht werden, dass die axiale Verschiebbarkeit zwischen der Auflage und dem zumindest einen Vorsprung an der Befestigungseinrichtung so gering wie möglich gehalten werden kann, da der Vorsprung an der Befestigungseinrichtung während des Einspannvorgangs automatisch axial zur Auflage des Werkzeugs steuerbar ist um Werkzeug und Befestigungseinrichtung in eine Betriebsposition, das heißt, in einen Formschluss zu bringen. Ferner kann mit der angegebenen Gestaltung des Werkzeugs eine reine Drehbewegung beim Einspannvorgang für das Werkzeug mit einer Momentuntersetzung in eine axiale Verschiebung der Auflage zu dem zumindest einen Vorsprung an der Befestigungseinrichtung umgewandelt werden. Damit wird ein manuelles Einspannen des Werkzeugs auch gegen große axiale Vorspannungen, beispielsweise gegen axial wirkende Federn mit großer Federkonstante ermöglicht.

Der Erfindung liegt die Idee zugrunde, eine Schnellspannung eines Werkzeug auf einer Werkzeugmaschine besonders sicher zu gestalten, indem der für die Einstellung eines Formschlusses zwischen der Befestigungseinrichtung und dem Werkzeug notwendige axiale Abstand zwischen der Auflage für das Werkzeug und dem zumindest einen radialen Vorsprung der Befestigungseinrichtung gering gehalten wird und/oder dafür gesorgt wird, dass während des Betriebes insbesondere beim Auftreten von äußeren Kräften wie Brems- oder Kippkräften auf das Werkzeug eine zusätzliche Kraft erzeugt wird, die das Werkzeug auf der Auflage niederhält, womit der beschriebene Formschluss aufrecht erhalten und stabilisiert werden kann.

Erfindungsgemäß umfasst der Begriff "radial nach außen weisender Vorsprung" einen Abschnitt oder einen Bereich der Befestigungseinrichtung, der bei geschlossenem Verschluss, das heißt, in der Verschlussposition, einen Abschnitt oder einen Bereich des Werkzeugs übergreift, welcher die genannte Verschlussfläche bereitstellt. Vorzugsweise sind für den Verschluss mehrere radial nach außen weisende Vorsprünge an der Befestigungseinrichtung vorgesehen, die jeweils eine zugeordnete, radial nach innen weisende Verschlussfläche des Werkzeugs übergreifen, sodass eine im wesentlichen rotationssymmetrische axiale Fixierung des Werkzeugs erreicht werden kann. Zur Vermeidung einer Unwucht sollten vorzugsweise die den Formschluss bereitstellenden Komponenten am Werkzeug und an der Befestigungseinrichtung symmetrisch angeordnet sein.

Vorteilhafte Ausführungsformen sind in den Unteransprüchen angegeben.

Bei der ersten Lösung einer erfindungsgemäßen Befestigungseinrichtung kann eine symmetrische Aufbringung der Antriebskraft auf das Werkzeug und damit eine symmetrische Erzeugung einer axial gerichteten Kraft auf das Werkzeug dadurch bereitgestellt werden, dass mehrere Mitnehmer zur Übertragung der Antriebskraft auf das Werkzeug vorgesehen sind. Beispielsweise können Mitnehmer umfänglich beabstandet, insbesondere auf einem Ringflansch, der starr mit der Auflage verbunden ist platziert sein, wobei jeder Mitnehmer mit dessen schräg zur Achse orientierten Antriebsfläche an einer zugeordneten Antriebsfläche des Werkzeugs anliegt. Die direkte Verbindung von Auflage und Mitnehmer weist den Vorteil auf, dass die Mitnehmer das Werkzeug direkt auf die Auflage pressen, ohne dass eine Kraftübertragung über weitere Komponenten notwendig ist. Um eine optimale Druckverteilung und eine stabile Lage zu erreichen, liegt jeder der Mitnehmer mit seiner Antriebsfläche an dessen zugeordneter Antriebsfläche des Werkzeugs formschlüssig an. Die Gestaltung der Mitnehmer kann jede beliebige zweckmäßige Form annehmen, um die Antriebsmomentübertragung bereitzustellen. Hierbei kann es ausreichend sein, wenn sich der Mitnehmer einige Millimeter relativ zur Höhe der Auflage des Werkzeugs heraus erstreckt, wobei die Antriebsfläche vorzugsweise radial verläuft.

Zweckmäßig kann das zumindest eine Fliehkraftelement eine radial nach außen verlaufende Konus- oder Keilfläche aufweisen, die bei nichtrotierender Werkzeugmaschine, das heißt, in einer Ruhebetriebsstellung durch ein radial wirkendes Kraftmittel wie eine entsprechend angeordnete Feder in Anlage zu einer zugeordneten Konus- oder Keilfläche eines axial beweglichen Segments gebracht sein, das in Wirkverbindung mit dem zumindest einen Vorsprung der Befestigungseinrichtung steht. Durch diese konstruktive Maßnahme kann die Umkehr der Kraft, welche auf das Fliehkraftelement in radialer Richtung sowohl bei ruhendem Fliehkraftelement als auch bei rotierendem Fliehkraftelement in die gewünschte axiale Richtung realisiert werden zur Klemmung des Werkzeugs. Dabei ist es vorteilhaft, wenn der zumindest eine Vorsprung der Befestigungseinrichtung starr mit dem Segment verbunden ist, das an der zugeordneten Fläche des Fliehkraftelementes anliegt. Eine besonders materialverschleißfreie Übertragung kann erreicht werden, wenn das Fliehkraftelement eine radial außenliegende Konusfläche, insbesondere mit einem Winkel von 45° zur Achse verlaufend aufweist, die an einer zugeordnet gestalteten Konusfläche des axial beweglichen Segmentes anliegt, sodass beide Flächen sich im wesentlichen über deren gesamter Erstreckung berühren. Die Verwendung von Konusflächen zur Kraftumlenkung ist vorliegend vorteilhaft, da die Komponenten rotationssymmetrisch aufgebaut sind und somit eine große Flächenanlage mit Konusflächen bereitgestellt werden kann.

Zur Gestaltung der Kraftumkehr ist es besonders zweckmäßig, wenn das Fliehkraftelement in axialer Richtung unbeweglich zwangsgeführt ist und das zugeordnete Konussegment in Richtung senkrecht zur Achse der Befestigungseinrichtung unbeweglich zwangsgeführt ist. Demnach kann sich das Fliehkraftelement nur in radialer Richtung und das Konussegment nur in axialer Richtung bewegen, sodass eine Bewegungskopplung derart gestaltet ist, dass beim Nichtauftreten einer Fliehkraft auf das Fliehkraftelement und einer relativen axialen Bewegung des zumindest einen Vorsprungs von der Auflage des Werkzeugs weg, sich das Fliehkraftelement radial nach innen bewegt, wobei dieser Bewegung ein oben beschriebenes Kraftmittel wie eine Feder entgegenwirkt.

Zur Gestaltung einer Befestigungseinrichtung mit besonders niedriger Bauhöhe kann vorgesehen sein, dass dieses ein Basiselement umfasst, das die Auflage für das Werkzeug aufweist sowie ein sich axial in das Basisteil einführbares und relativ zu diesem axial verschiebbares Ringelement an dessen Außenmantel mehrere umfänglich beabstandete, radial nach außen weisende Vorsprünge angeordnet sind, die, wie oben beschrieben, in einer Verschlussposition zur Gestaltung eines Formschlusses mit dem Werkzeug deren Verschlussflächen übergreifen. Um eine radiale Kraft auf das Ringelement zu übertragen, können am Innenmantel des Ringelementes mehrere umfänglich beabstandete Konussegmente mit jeweils einer radial verlaufenden Anlagefläche ausgebildet sein, die mit einer der beschriebenen radial außenliegenden Fläche eines Fliehkraftelementes zusammenwirkt.

Bei der ersten erfindungsgemäßen Lösung für die Befestigungseinrichtung kann vorgesehen sein, dass am Innenmantel des Ringelementes mehrere umfänglich beabstandete Flanschsegmente ausgebildet sind, in denen sich axial wirkende Kraftmittel wie Federn zur Klemmung des Werkzeugs in der Befestigungseinrichtung abstützen. Damit kann erreicht werden, dass auch bei ruhender Befestigungseinrichtung eine Halte- oder Klemmkraft zur Beibehaltung des Formschlusses zwischen dem Werkzeug und der Befestigungseinrichtung bereitgestellt wird, wenn beispielsweise die Werkzeugmaschine mit aufgespanntem Werkzeug transportiert wird.

Um eine Drehsicherung des Ringelementes in dem Basiselement bereitzustellen, kann vorgesehen sein, dass in die Lücke am Ringelement, welche durch zwei umfänglich benachbarte Konus-, Keil-oder Flanschsegmente gebildet ist, in einen mit dem Basiselement starr verbundener, umfänglich ausgedehnter und sich in axialer Richtung erstreckender Steg formschlüssig eingreift. Dieser Steg bildet somit eine Zwangsführung des Ringelements im Basiselement. Das Ringelement wird demnach von dem Basiselement bei einer Rotation mitgeführt und ist in diesem axial gegen die Federkraft und/oder die Fliehkraft verschiebbar. Aufgrund der üblichen, hohen Zentrifugalkräfte, Winkelschleifmaschinen werden bei 13.000 Umdrehungen/min betrieben, kann jedoch eine axiale Verschiebung des Fliehkraftelementes nach innen und damit ein Lösen des Formschlusses zwischen Werkzeug und Befestigungseinrichtung sicher verhindert werden.

Um das Ringelement gegenüber dem Basiselement abzudichten, kann vorgesehen sein, dass das Ringelement eine umfängliche Nut zur Aufnahme einer Dichtung gegen das Basiselement aufweist. Um zu verhindern, dass das Ringelement bei nicht aufgespanntem Werkzeug auf dem Boden des Basiselementes aufschlägt, kann vorgesehen sein, dass sich das Ringelement an den Mitnehmern am Basiselement abstützt.

Sind die Mitnehmer am Basiselement direkt angebracht oder angeformt, ist demnach das Basiselement starr mit der Werkzeugmaschine zu verbinden, um das Antriebsmoment der Maschine auf die Mitnehmer zu übertragen.

Wie oben ausgeführt, ist die erfindungsgemäße Befestigungseinrichtung so gestaltet, dass die zum Einstellen des Formschlusses zwischen Werkzeug und Befestigungseinrichtung notwendige axiale Verschiebbarkeit zwischen der Auflage der Befestigungseinrichtung durch den radial nach außen weisenden Vorsprung abgetastet werden kann. Hierzu weist dieser einen radial ausgedehnten und sich zur Werkzeugmaschine hin erstreckenden Nocken einer Nockensteuerung mit einer vorder- und einer rückseitigen Anlagefläche auf.

Zur Abdichtung des Nockenabschnittes am nach außen weisenden Vorsprung der Befestigungseinrichtung kann vorgesehen sein, dass sich von dem Nocken in Drehrichtung ein horizontal verlaufender Steg auf einen zugeordneten Mitnehmer erstreckt. Auf diese Weise kann sich der Vorsprung bei nichtgespanntem Werkzeug auf den Mitnehmer abstützen.

Die beschriebene Konstruktion ist insbesondere auch deshalb vorteilhaft, da durch die axiale Verschiebbarkeit des Vorsprungs zur Auflage, das heißt, hier des Ringelements zum Basiselement Dickenschwankungen des Werkzeugs ausgeglichen werden können so dass trotzdem ein Formschluss zwischen der Befestigungseinrichtung und dem Werkzeug bereitgestellt ist, der durch das Aufbringen der axialen Kraft zum Klemmen des Werkzeugs beim Betrieb der Maschine gesichert ist.

Eine überaus vorteilhafte Befestigungseinrichtung kann dadurch bereitgestellt werden, indem die beiden angegebenen Lösungen kombiniert werden, d.h. sowohl zumindest einen schräg zur Achse verlaufenden Mitnehmer, als auch die angegebene Fliehkrafteinrichtung aufweist.

In einer weiteren Ausgestaltung des erfindungsgemäßen Werkzeugs, das mit der erfindungsgemäßen Befestigungseinrichtung in eine Verschlussposition bringbar ist, weist das Mittel zum axialen Führen des Nockens während des Einspannvorgangs eine schräg ausgebildete und von der Werkzeugmaschine weg verlaufende erste Rampe und in Drehrichtung hinter der ersten Rampe eine in der Ebene senkrecht zur Achse schräg ausgebildete und zur Werkzeugmaschine hin verlaufende zweite Rampe auf. Die so gestaltete Steuerfläche sorgt dafür, dass während des Einspannvorgangs, der in Form einer reinen Drehung des Werkzeugs zur Befestigungseinrichtung erfolgt, der axiale Abstand zwischen der Auflagefläche und dem Vorsprung zuerst erhöht und danach wieder erniedrigt wird. Über die spezielle Gestaltung der ersten Rampe, die als Auflauframpe dient, wird einerseits die axiale Erhöhung des Vorsprungs an der Befestigungseinrichtung durch die axiale Erstreckung der Rampe exakt vorgegeben und ferner durch dessen umfängliche Erstreckung das gegen das axial wirkende Kraftmittel manuell aufzubringende Drehmoment festgesetzt. Demnach kann eine Momentuntersetzung bereitgestellt werden, die es ermöglichst, sehr starke axial wirkende Kraftmittel in der Befestigungseinrichtung einzusetzen, die auch ohne die Unterstützung der beschriebenen auftretenden Betriebskräfte in axialer Richtung das Werkzeug im Formschluss zur Befestigungseinrichtung zu halten. Es versteht sich das die beschriebene vorteilhafte Momentuntersetzung auch bereitgestellt werden kann, wenn die Steuerfläche wie obenstehend angegeben an der Befestigungseinrichtung und damit der zu führende Nocken am Werkzeug angeordnet ist.

Besonders vorteilhaft ist es, wenn die erste Rampe der Steuerfläche gleichzeitig als mit einem Mitnehmer zusammenwirkende Antriebsfläche ausgebildet ist, über welche das Motordrehmoment auf das Werkzeug übertragbar ist.

Für die spezielle Gestaltung der Steuerfläche am Werkzeug sind eine Vielzahl von Gestaltungen denkbar, insbesondere können auch mehr als zwei Rampen vorgesehen sein. Besonders vorteilhaft ist es, wenn zumindest eine der Rampen so ausgebildet ist, dass diese Bremskräfte vom Werkzeug auf den Vorsprung der Befestigungseinrichtung, insbesondere den Nocken der Befestigungseinrichtung übertragen kann.

Es hat sich als zweckmäßig herausgestellt, die erste Rampe mit einem Winkel zwischen 25° und 45°, vorzugsweise 30° in einer Ebene senkrecht zur Achse auszubilden, wobei die zweite Rampe vorteilhafterweise einen Winkel von ≤ 30° aufweist.

Es ist vorteilhaft, wenn das Segment am Werkzeug in Drehrichtung an dessen umfänglichem Ende über die radiale Breite einen Steg aufweist, der eine Abdeckung des Formschlusses bereitstellt und sich axial zu der Stirnseite erstreckt, die der Werkzeugmaschine abgewandt ist. Die vordere Grenzfläche des Stegs in Drehrichtung kann zweckmäßig so ausgebildet sein, dass eine Luftströmung erzeugt wird, welche ein Abblasen der Schleifpartikel vom Schnellspannsystem bei dessen Betrieb ermöglicht. Dieser Steg kann andererseits dazu genutzt werden, Anschlussmittel für eine Abdeckung bereitzustellen, die an der, der Werkzeugmaschine abgewandten Stirnseite mit dem Werkzeug verbindbar ist, wodurch ein besonders vorteilhafter Staubschutz bereitgestellt werden kann.

Das zumindest eine Segment am Werkzeug, welches die zumindest eine Verschlussfläche des Werkzeugs bereitstellt, kann entweder direkt am Werkzeugkörper angeformt sein oder aber an einer Trageinrichtung, die in eine Öffnung des Werkzeugkörpers vorgesehen und an diesem befestigt ist. Die Trageinrichtung kann aus Kunststoff hergestellt sein und ist an einem Werkzeugkörper sicher über ein Klebeverfahren anbringbar. Die Trageinrichtung kann ferner aus Metall hergestellt sein und beispielsweise bei der Herstellung des Werkzeugkörpers angepresst werden.

Das vorteilhafte erfindungsgemäße Verfahren zum werkzeugfreien Spannen eines Werkzeugs zeichnet sich dadurch aus, dass nach dem axialen Zusammenführen von Werkzeug und Befestigungseinrichtung in einer herkömmlichen Weise der axiale Abstand zwischen der Auflagefläche und dem Vorsprung an der Befestigungseinrichtung nicht dadurch erhöht wird, dass in axialer Richtung eine axiale Kraft auf die Auflage durch Drücken auf das Werkzeug aufgebracht werden muss. Stattdessen wird eine axiale Verschiebung durch eine reine Drehbewegung mittels einer Kraftumlenkung erzeugt, um den axialen Abstand zwischen den genannten Komponenten zu erhöhen, damit ein Formschluss zwischen dem Werkzeug und der Befestigungseinrichtung eingestellt werden kann. Beim Erreichen der Verschlussposition wird durch eine entsprechende axiale Steuerung zumindest eines Nockens der axiale Abstand zwischen der Auflage und dem Vorsprung an der Befestigungseinrichtung wieder abgesenkt, wodurch letztlich das Werkzeug mit der Befestigungseinrichtung in einen ungesicherten Formschluss gerät, welcher in Betrieb durch die beschriebenen auf das Werkzeug einwirkenden Betriebskräfte gesichert wird.

Vorteilhaft wird beim Drehen zum Herstellen einer Verschlussposition über eine Nockensteuerung zwischen dem Werkzeug und der Befestigungseinrichtung der Nocken über eine Steuerfläche mit zumindest zwei Rampen geführt, wobei zumindest ein Vorsprung der Befestigungseinrichtung axial zur Auflage des Werkzeugs auf der Befestigungseinrichtung gegen ein mechanisches Kraftmittel erhöht und wieder abgesenkt wird.

Vorteilhaft vollzieht sich das Führen des Nockens über die Steuerfläche während des gesamten Spannvorgangs kontinuierlich, sodass die Nockensteuerung auch für den Ausspannvorgang, d.h. das Lösen des Werkzeugs aus der Befestigungseinrichtung, verwendet werden kann. Zu diesem Zweck ist auf einfache Weise eine relative Drehung des Werkzeugs zur Befestigungseinrichtung zu erzeugen, welche der beim Einspannen entgegengerichtet ist.

Aufgrund der erfindungsgemäß möglichen unterschiedlichen Anordnung der Teile der Nockensteuerung an der Befestigungseinrichtung bzw. dem Werkzeug kann bei einer ersten Ausführungsform beim Drehen ein Nocken an der Befestigungseinrichtung über eine Steuerfläche am Werkzeug geführt werden und bei einer anderen Ausführungsform ein Nocken an dem Werkzeug über eine Steuerfläche an der Befestigungseinrichtung. Im ersten Fall kann der Nocken an einem Vorsprung an der Befestigungseinrichtung angebracht sein, wobei die Steuerfläche an der Verschlussfläche des Werkzeugs angeordnet ist. Im beschriebenen zweiten Fall, kann am Vorsprung der Befestigungseinrichtung die Steuerfläche angeordnet sein, während der Nocken an der Verschlussfläche des Werkzeugs angeordnet ist.

Die Erfindung wird im folgenden durch das Beschreiben mehrerer Ausführungsformen unter Bezugnahme auf die beiliegenden Zeichnungen erläutert, wobei
- Fig. 1: in einer Explosionsdarstellung eine erste erfindungsgemäße Befestigungseinrichtung zusammen mit dem zugeordnet ausgebildeten Werkzeug,
- Fig. 2: die in Fig. 1 dargestellte Befestigungseinrichtung in einer Aufsicht,
- Fig. 3: eine Schnittdarstellung entlang der Linie A-A der in Fig. 2 dargestellten Befestigungseinrichtung,
- Fig. 4: eine Schnittdarstellung entlang der Linie B-B der in Fig. 2 dargestellten Befestigungseinrichtung,
- Fig. 5: eine Schnittdarstellung entlang der Linie C-C der in Fig. 2 dargestellten Befestigungseinrichtung,
- Fig. 6a: ein Basiselement der erfindungsgemäßen Befestigungseinrichtung in einer perspektivischen Ansicht,
- Fig. 6b: das Basiselement in einer Ansicht von unten,
- Fig. 6c: das Detail eines Mitnehmersteges am Basiselement,
- Fig. 7a: ein Ringelement der erfindungsgemäßen Befestigungseinrichtung,
- Fig. 7b: das Ringelement in einer Ansicht von unten,
- Fig. 7c: in einer vergrößerten Ansicht den Aufbau eines teilumfänglich verlaufenden Vorsprungs am Ringelement,
- Fig. 8a: den Deckel einer erfindungsgemäßen Befestigungseinrichtung in einer Aufsicht,
- Fig. 8b: den Deckel in einer Schnittdarstellung,
- Fig. 8c: den Deckel in einer Ansicht von unten,
- Fig. 8d: den Deckel in einer perspektivischen Ansicht,
- Fig. 9a: eine auf ein erfindungsgemäßes Werkzeug von oben aufsteckbare Schutzhaube in einer Aufsicht,
- Fig. 9b: die Schutzhaube in einer Schnittdarstellung und
- Fig. 9c: die Schutzhaube in einer Unteransicht,
- Fig. 10a: eine Trageinrichtung eines erfindungsgemäß gestalteten Werkzeugs in einer Aufsichtdarstellung,
- Fig. 10b: die Trageinrichtung in einer Schnittdarstellung entlang der Linie A-A,
- Fig. 10c: die Trageinrichtung in einer Schnittdarstellung entlang der Linie B-B,
- Fig. 11: in einer Explosionsdarstellung eine zweite Ausführungsform einer erfindungsgemäßen Befestigungseinrichtung mit zugehörigem Werkzeug,
- Fig. 12: die in Fig. 11 dargestellte Befestigungseinrichtung im Zusammenbau in einer Aufsicht, und
- Fig. 13: die in Fig. 12 dargestellte Befestigungseinrichtung in einer Schnittdarstellung entlang der Linie A-A zeigt.

Fig. 1 ist eine Explosionsdarstellung einer ersten Ausführungsform der erfindungsgemäßen Befestigungseinrichtung, die zusammen mit dem einzuspannenden Werkzeug 2 gezeigt ist. Die Befestigungseinrichtung umfasst als wesentliche Bauteile ein Basiselement 3, ein Ringelement 4, vier Fliehkraftelemente 5, von denen sich jeweils zwei Federn 6 abstützen sowie einen Deckel 7, welcher an das Basiselement 3 anschraubbar ist. Hierzu erstrecken sich Schrauben 8 durch den Deckel hindurch in Gewindebohrungen 310 am Basiselement.

Dieses kann über die Mutter 10 an die Spindel einer nicht dargestellten Werkzeugmaschine angebracht werden. Hierzu erstreckt sich die Spindel der Werkzeugmaschine durch eine zentrale Öffnung 320 bis über den Deckel 7 hinaus, wobei dieser an dessen zentraler Öffnung eine umfängliche Absenkung 710 aufweist, in welche die Mutter mit einem zur Werkzeugmaschine gerichteten umfänglichen Konus zur Zentrierung der gesamten Vorrichtung auf der Werkzeugmaschine eingreift.

Das Basiselement 3 weist in einem Winkel von 90° umfänglich beabstandet vier Zylindersegmentstege 330 auf, die sich radial nach innen verjüngen und in ein Buchsenteil 340 des Basiselementes übergehen. Die Zylindersegmentstege 330 und das Buchsenteil 340 erstrecken sich bis auf den Boden 350 des Basiselementes 3. Auf einem relativ zum Boden axial erhöhten Flansch 360 erstrecken sich vier Mitnehmerstege 370, die umfänglich in einem Winkel von 90° beabstandet sind. Die Stege erstrecken sich in axialer Richtung je nach Ausführungsform um einige Millimeter, vorliegend um 5 Millimeter. In Drehrichtung S weisen die Mitnehmerstege eine schräg zur Achse angeordnete Antriebsfläche 372 auf, über die das Antriebsmoment der Maschine auf das Werkzeug 2 übertragen wird. Die Antriebsflächen sind zur optimalen Übertragung der Kraft radial angeordnet, das heißt, sie liegen parallel zu einem Radius der Einrichtung. Zwischen den Zylindersegmentstegen 330 und der axialen Erstreckung des Flansches 360 nach unten hin zur Werkzeugmaschine ist eine umfängliche Lücke ausgebildet, in die das Ringelement 4 einführbar ist.

Das Ringelement weist am Innenmantel an dessen zum Basiselement 3 gerichteten Ende vier Konussegmente 420 auf, wobei jeweils zwischen zwei benachbarten Konussegmenten eine umfängliche Lücke ausgebildet ist, in die beim Zusammenbringen mit dem Basiselement 3 dessen Zylindersegmentstege 330 eingreifen, sodass das Ringelement drehfest mit dem Basiselement verbunden ist und demnach von diesem mitgeführt wird. Das Ringelement besitzt im Basiselement einen Freiheitsgrad, d.h. in axialer Richtung. Zur Abdichtung des Basiselementes gegen das axial bewegliche Ringelement weist letzteres in axialer Höhe der Konussegmente eine umfängliche Nut 430 auf, in welche eine nicht dargestellte x-Dichtung eingebracht ist. Zur Bereitstellung der axialen Verschiebbarkeit des Ringelementes im Basiselement ist die axiale Erstreckung der Zylindersegmentstege 330 größer als die axiale Erstreckung der Konussegmente 420, die bündig mit dem Boden des Zylindersegmentes 4 ausgebildet sind. Die axiale Verschiebbarkeit des Ringelementes, welche für das Einstellen der Verschlussposition zwischen dem Werkzeug und der Befestigungseinrichtung notwendig ist, kann in der erfindungsgemäßen Gestaltung sehr gering ausgebildet sein, und beispielsweise zwei bis vier Millimeter betragen. Auf der dem Basiselement entgegengesetzten Stirnseite des Ringelementes sind vier Vorsprünge 410 am Außenmantel angeordnet, die sich radial nach außen erstrecken und zum Werkzeug 2 hin strukturiert sind, um mit den Verschlusssegmenten 210 des Werkzeugs 2 in noch zu beschreibender Art zum Einstellen eines ungesicherten Formschlusses zwischen dem Werkzeug 2 und der Befestigungseinrichtung 1 zusammenzuwirken.

Wie aus Fig. 1 hervorgeht, ist jeweils zu einem Konussegment 420 ein Fliehkraftelement 5 vorgesehen, das mit einer dem Konussegment zugeordneten Konusfläche, die sich radial nach außen erstreckt, an diesem anliegt. Das Fliehkraftelement liegt mit dessen unterer Grenzfläche 520 auf dem Boden 350 des Basiselementes an und mit seiner oberen Grenzfläche 520 an der Unterseite des Deckels 7. Auf diese Weise ist sichergestellt, dass die Fliehkraftelemente 5 unabhängig von der Lage des Ringelementes 4 sich im wesentlichen nicht axial bewegen können, sondern nur radial. Auf der zur Achse gewandten und parallel zu dieser angeordneten Seitenfläche 540 weisen die Fliehkraftelemente jeweils zwei Sacklöcher auf, in die eine Feder 6 eingebracht ist, welche sich aus dem Sackloch heraus nach außen erstreckt. Die Abmessung der Feder ist dergestalt, dass sie sich in jeder Betriebslage von einer ebenen Seitenfläche 380 des Buchsenteils des Basiselementes 3 abstützt. Durch die beschriebene Gestaltung wird erreicht, dass die Fliehkraftelemente 5 in jeder Betriebslage mit dem Ringelement 4 bewegungsgekoppelt sind und ferner ein Mittel zur Kraftumlenkung bereitgestellt ist. Da die Fliehkraftelemente unter Federkraft auf den Konussegmenten 420 des Ringteils anliegen, wirkt somit auch in der Ruhelage eine axial gerichtete Kraft nach unten in Richtung zum Basiselement. Bei nichtrotierendem Basiselement kann das Ringelement 4 gegen die Federkraft der Federn 6 nach oben weg von der Auflage 390 am Basiselement bewegt werden, auf welcher das Werkzeug 2 aufliegt. Wird das Basiselement jedoch angetrieben, wirkt zusätzlich zu den Federkräften eine Fliehkraft auf die Fliehkraftelemente 5, wodurch das Ringelement und damit auch die an diesem angebrachten Vorsprünge mit hoher Kraft in Richtung zur Auflage 390 gedrückt wird.

Da sich das Ringelement 4 auch gegenüber dem Deckel 7 bewegt, weist dieser eine umfängliche Nut 720 auf, in der ein in der Figur nicht dargestellter Dichtring eingebracht ist.

Fig. 2 zeigt die in Fig. 1 dargestellte Befestigungseinrichtung in zusammengebautem Zustand in einer Aufsicht für den Fall, dass ein Werkzeug 2 in die Befestigungseinrichtung eingespannt ist. Eine Schutzhaube 9, welche einen horizontal verlaufenden Flansch und eine axial verlaufende Mantelfläche aufweist, ist auf das Werkzeug 2 aufgeclipst um den radialen Abschnitt im Bereich der Vorsprünge 410 und der Verschlusssegmente 210 abzudecken.

In einer anderen Ausführungsform kann die in Fig. 2 gezeigte Schutzhaube 9 auch integral an das Werkzeug bzw. die Trageinrichtung des Werkzeugs angeformt sein.

Fig. 3 zeigt die in Fig. 1 dargestellte Befestigungseinrichtung mit eingespanntem Werkzeug in einer Schnittdarstellung entlang der Linie A-A, wobei eine Spindel 11 dargestellt ist, an welche die Befestigungseinrichtung über die Mutter 10 befestigt ist. Das Werkzeug 2 liegt auf der Auflage 390 des Basisteils auf, wobei in der dargestellten Verschlussposition die axial nach innen weisenden Verschlusssegmente 210 von radial nach außen weisenden Vorsprüngen 410 übergriffen sind. Wie aus der Zeichnung auch hervorgeht, liegen die Fliehkraftelemente mit deren Konusflächen auf den zugeordneten Konusflächen der Segmente am Ringelement an, wodurch das Werkzeug 2 in der Ruhelage mit einer Federkraft niedergehalten wird. Die schon beschriebene Schutzhaube 9 verläuft ausgehend von einem oberen Flansch des Werkzeugs zuerst horizontal nach innen und erstreckt sich dann axial nach unten mit einer sich auf den Deckel 7 abstützenden Dichtlippe 910.

Fig. 4 zeigt die in Fig. 2 dargestellte Befestigungseinrichtung mit eingespanntem Werkzeug in einer Schnittdarstellung entlang der Linie B-B. Zu erkennen sind die Schrauben 8, welche in die Gewindebohrung 310 des Basisteils 3 eingeschraubt sind und womit der Deckel 7 an dem Basiselement befestigt ist. Die Zeichnung zeigt die Abdichtung des Ringelements 4 mit der Dichtung 440 im Bereich von Zylindersegmentstegen 330.

Fig. 5 zeigt einen Schnitt entlang der Linie C-C von Fig. 2, das heißt, in einem radialen Bereich, in welchem bei eingespanntem Werkzeug ein Formschluss zwischen den nach außen weisenden Vorsprüngen 410 der Befestigungseinrichtung und der radial nach innen weisenden Verschlussfläche 220 des Werkzeugs, die durch ein Verschlusssegment 210 bereitgestellt wird, eingestellt ist. In dem angegebenen Formschluss liegt ferner jeweils ein Mitnehmersteg 370 des Basiselementes an einer Antriebsfläche 230 des Verschlusssegmentes zur Übertragung des Antriebsmomentes auf das Werkzeug an. Der Vorsprung 410 weist eine Bremsfläche 411 auf, die an einer entsprechend gestalteten Fläche des Werkzeugs anliegt und die auf das Werkzeug auftretende Bremskräfte aufnimmt.

In Fig. 6 ist das Basiselement 3 in einer schon dargestellten perspektivischen Ansicht (a) und in einer Unteransicht (b) gezeigt, wobei in Figur 6 im Detail in einer Seitenansicht der Aufbau eines Mitnehmersteges 370 dargestellt ist. Gemäß Fig. 6 b) ist an der Unterseite des Bodens 350 des Basiselementes 3 eine zentrische Ausnehmung 355 in Form eines Rechteckes gebildet, in die ein entsprechend gestalteter Mitnehmer der Spindel der Werkzeugmaschine eingreift, siehe beispielsweise Fig. 4. Aus Fig. 6 c) ist die Gestaltung eines Mitnehmersteges 370 mit dessen zugeordneter Antriebsfläche 372 dargestellt, welche flächig an der Antriebsfläche 230 des Werkzeugs anliegt. In dem dargestellten Beispiel beträgt der Winkel der Antriebsflächen zur Achse 45°.

In Fig. 7 ist das Ringelement 4 nochmals in einer perspektivischen Ansicht (a) und ferner in einer Ansicht von der Unterseite (b) gezeigt, wobei in Fig. 7 c) in einer seitlichen Schnittansicht der Aufbau eines nach außen radial sich erstreckenden Vorsprungs als Teil des werkzeuglosen Verschlusses dargestellt ist. Wie zu erkennen, erstrecken sich die Konussegmente 420 bis auf die Stirnseite des Ringelementes 4. Die erfindungsgemäße Gestaltung an der Unterseite, das heißt, in Richtung zum Werkzeug der sich umfänglich erstreckenden Vorsprünge 410 geht aus den Abbildungen der Fig. 7 b) und c) hervor. Die Vorsprünge weisen auf der zum Werkzeug gerichteten Seite jeweils einen Nocken 411 auf, der für den Einspannvorgang zum Überfahren einer zugeordnet gestalteten Verschlussfläche des Werkzeugs ausgelegt ist. Ausgehend vom Nocken ist entgegengesetzt zur Drehrichtung an diesem ein horizontaler Steg 413 angeordnet, mit welchem sich der Vorsprung bei nicht eingespanntem Werkzeug an einem zugeordneten Mitnehmersteg 370 abstützt, siehe Fig. 5. Die in Fig. 7 dargestellte Bremsfläche 411 zur Übertragung eines Bremsmoments vom Werkzeug auf das Ringelement weist vorliegend einen Winkel von 30° auf.

In Fig. 8 a) bis d) ist der Deckel 7 der erfindungsgemäßen Befestigungseinrichtung in unterschiedlichen Perspektiven dargestellt. Wie aus der Ansicht der Unterseite (Fig. 8 c) hervorgeht, ist der Deckel an seiner Unterseite im wesentlichen plan gestaltet, sodass die Fliehkraftelemente 5 daran anliegen und wie beschrieben, in radialer Richtung zwangsgeführt sind.

In Fig. 9 sind verschiedene Ansichten der Schmutzhaube 9 dargestellt. Diese weist an ihrer Unterseite umfänglich äquidistant beabstandete und sich axial erstreckende Stifte 920 auf, die in passend angeordnete Löcher 260 an den Verschlusssegmenten 210 des Werkzeugs einsteckbar sind, siehe Fig. 1. Vorteilhaft kann der Deckel 9 aus einem durchsichtigen Kunststoff gestaltet sein, der elastisch ist, sodass die Dichtlippe 910 integral an dem Deckel angeformt sein kann. In der in Fig. 9 dargestellten Ausführungsform ist der Deckel aus einem durchsichtigen Material hergestellt und ferner umfänglich benachbart zu den Stiften jeweils eine konvexe Erhebung 930 angeformt, welche die Funktion einer Linse besitzt. Diese Linsen sind aufgrund ihrer Befestigung an den Verschlusssegmenten des Werkzeugs so angeordnet, dass sie eine Sicht auf die Anlage des jeweiligen Vorsprungs 411 an das zugeordnete Verschlusssegment 210 zulassen, wodurch eine optische Kontrolle der Verschlussposition zwischen dem Werkzeug und der Befestigungseinrichtung bereitgestellt ist.

Wie beschrieben, können die erfindungsgemäß gestalteten Verschlusssegmente mit der Verschlussfläche, welche mit dem Vorsprung an der Befestigungseinrichtung zur Bereitstellung eines Formschlusses zusammenwirkt, direkt am Werkzeugkörper oder auch an einer Tragvorrichtung gestaltet sein, welcher den Werkzeugkörper trägt.

Fig. 10 zeigt ein Beispiel einer solchen Tragvorrichtung, die ähnlich wie die in Fig. 1 dargestellte aufgebaut ist. Dabei zeigt Fig. 10 a) eine Aufsicht und die Fig. 10 b) beziehungsweise c) eine Schnittdarstellung entlang der Linie A-A beziehungsweise B-B. Zur axialen Führung der Nocken 412 des Ringelements, siehe Fig. 7, beim Einspannvorgang und zur Bereitstellung eines Formschlusses zwischen den Vorsprüngen der Befestigungseinrichtung und der Verschlussfläche weist das Werkzeug 2 jeweils ein Verschlusssegment 210 auf, das in Richtung zum Vorsprung 410 des Ringelements mit einer strukturierten Verschlussfläche 220 ausgestattet ist. Diese Verschlussfläche 220 umfasst eine erste Rampe 230, die gleichzeitig als Antriebsfläche zur Anlage an einen Mitnehmersteg 370 ausgebildet ist und demnach einen Winkel zur Horizontalen von 45° aufweist und axial steigend gestaltet ist. Nach dem Erreichen eines axialen Maximums fällt die Fläche in einer zweiten Rampe 240 wieder axial ab. Diese Rampe weist in der beschriebenen Ausführungsform zur Horizontalen einen Winkel von 30° auf und dient als Anlage der Bremsfläche 411 des Nockens 412, siehe Fig. 5. Der Winkel der zweiten Rampe ist im Vergleich zur ersten Rampe niedriger gehalten, damit ein verschlissenes Werkzeug noch leicht von der Befestigungseinrichtung abgespannt werden kann. Dabei ist zu berücksichtigen, dass ein verschlissenes Werkzeug in der Regel einen geringeren Durchmesser aufweist, sodass bei gleichem Kraftaufwand im Vergleich zum Aufspannen, beim Abspannen ein geringeres Drehmoment vom Benutzer entwickelt werden kann. Dieser Nachteil wird durch die geringere Steigung der zweiten Rampe kompensiert.

Fig. 11 zeigt eine Ausführungsform der Befestigungseinrichtung der Erfindung, welche ohne eine Fliehkrafteinrichtung auskommt, das heißt, die Betriebskraft zum Niederhalten des Werkzeugs wird alleine durch die schräge Anlage der Mitnehmer 370 an der Antriebsfläche 230 des Verschlusssegmentes 210 des Werkzeugs erreicht. Ein Formschluss gemäß dem Verständnis der Erfindung ist wie bei der ersten Ausführungsform erst beim Betrieb, das heißt, beim Rotieren der Befestigungseinrichtung realisiert. Erst durch das Auftreten einer zusätzlichen axialen Kraft, entweder hervorgerufen durch die Mitnehmerstege oder durch die Fliegkrafteinrichtung und die Mitnehmerstege kann das Werkzeug sicher auf dessen Auflage gehalten werden. Zum Halten des Werkzeugs in der Verschlussposition in einer Ruhebetriebslage der Befestigungseinrichtung sind mehrere Federn 13 vorgesehen, die sich an dem Deckel 7 abstützen und auf Horizontalsegmente 450 drücken, die sich am Innern des Ringelementes 4 radial nach innen und umfänglich erstrecken. Da der weitere Aufbau der in Fig. 11 gezeigten Befestigungseinrichtung im wesentlichen identisch mit dem der in Fig. 1 gezeigten ist, kann im Hinblick auf den weiteren Aufbau und die Funktionsweise auf die erste Ausführungsform verwiesen werden.

Fig. 12 und 13 zeigen eine Aufsicht beziehungsweise eine Schnittdarstellung der in Fig. 11 gezeigten Befestigungseinrichtung, wobei betreffend Fig. 13 auf die im Schnitt gut sichtbaren Federn 13 verwiesen wird, die auf dem Horizontalsegmenten 450 anliegen und damit das Ringelement niederhalten, womit das Werkzeug 2 auf seiner Auflage 390 gehalten wird.

Ein erfindungsgemäß gestaltetes Werkzeug kann mit der erfindungsgemäßen Befestigungseinrichtung dadurch in eine Verschlussposition gebracht werden, indem das Werkzeug mit dessen Verschlusssegmenten in die umfänglichen Lücken zwischen den Vorsprüngen der Befestigungseinrichtung, hier des Ringelements gebracht wird und auf die Auflage 390 aufgelegt wird. Nun werden das Werkzeug und die Befestigungseinrichtung relativ zueinander bewegt, beispielsweise das Werkzeug entgegen der Drehrichtung der Werkzeugmaschine bei festgehaltener Befestigungseinrichtung. Dabei ist zu beachten, dass beim Einspannvorgang vom Benutzer keine direkte axiale Kraft aufgebracht werden muss. Bei fortschreitender Drehbewegung schlägt der Nocken der Befestigungseinrichtung gegen die erste Rampe am Werkzeug, was durch das Weiterdrehen zur Folge hat, dass der Nocken des Vorsprungs auf der ersten Rampe des Werkzeugs nach oben bewegt wird, wodurch sich das Ringelement in gleicher Weise axial verschiebt. Nach dem Erreichen der axial am höchsten liegenden Punkt der Verschlussfläche des Werkzeugs läuft der Nocken auf der zweiten Rampe aufgrund der axial wirkenden Federkraft nach unten, wodurch der Nocken in eine radial nach innen offene Tasche zu liegen kommt, welche durch die zweite Rampe und den Steg des Verschlusssegmentes gebildet ist, siehe Fig. 5. Diese Stellung der Nocken relativ zu den Verschlusssegmenten in der Verschlussposition entspricht einem Formschluss, welcher durch das Auftreten der axial gerichteten Betriebskräfte wie beschrieben gesichert wird.

### Bezugszeichenliste

- 1: Befestigungseinrichtung
- 2: Werkzeug, Trageinrichtung für Werkzeugkörper
- 3: Basiselement
- 4: Ringelement
- 5: Fliehkraftelement
- 6: Feder
- 7: Deckel
- 8: Schrauben
- 9: Schutzhaube
- 10: Mutter
- 11: Spindel
- 12: Trageinrichtung
- 13: Feder
- 210: Verschlusssegment
- 220: Verschlussfläche
- 230: Antriebsfläche, 1. Rampe
- 240: Bremsfläche, 2. Rampe
- 250: Steg
- 260: Aufnahme
- 310: Gewindebohrung.
- 320: Öffnung
- 330: Zylindersegmentsteg
- 340: Buchsenteil
- 350: Boden
- 355: Ausnehmung
- 360: Flansch
- 370: Mitnehmersteg
- 372: Antriebsfläche
- 380: ebene Seitenfläche
- 390: Auflage
- 410: Vorsprung
- 411: Bremsfläche
- 412: Nocken
- 413: Horizontaler Steg
- 420: Konussegment
- 430: Nut
- 440: Dichtung
- 450: Horizontalsegment, Flanschsegment
- 510: Konusfläche
- 520: Obere Grenzfläche
- 530: Untere Grenzfläche
- 540: Seitenfläche
- 710: Absenkung
- 720: Nut
- 730: Dichtung
- 910: Dichtlippe
- 920: Stift
- 930: Erhebung
- 1110: Ringkonus der Mutter

## Patentansprüche

1. Befestigungseinrichtung (1) für eine Werkzeugmaschine zum Zusammenwirken mit einem, einen kreisscheibenförmigen Werkzeugkörper mit einer zentralen Öffnung aufweisenden Werkzeug (2), mit einem Mittel zur Übertragung eines Antriebsmomentes auf das Werkzeug (2) und mit zumindest einem Vorsprung (410) eines werkzeuglos betätigbaren Verschlusses mit dem die Befestigungseinrichtung (1) mit dem Werkzeug (2) lösbar verbindbar ist, wobei in der Verschlussposition der zumindest eine Vorsprung (410) der Befestigungseinrichtung (1) über eine zugeordnete Verschluss-Fläche (220) des Werkzeugs (2) greift und der Werkzeugkörper axial gesichert und drehfest gehaltert ist, und der zumindest eine Vorsprung (410) und eine Auflage (390) an der Befestigungseinrichtung (1) für das Werkzeug (2) relativ zueinander axial verschiebbar angeordnet sind, **dadurch gekennzeichnet, dass** das Mittel (220, 230) zur Übertragung eines Antriebsmomentes zumindest einen Mitnehmer (370) mit einer Antriebsfläche (372) aufweist, welche sich zur Drehachse geneigt erstreckt, wobei das Werkzeug (2) an der Antriebsfläche (372) anliegt.

2. Befestigungseinrichtung nach Anspruch 1, **gekennzeichnet durch** mehrere, starr mit der Auflage verbundene Mitnehmer, die umfänglich beabstandet angeordnet sind, wobei jeder Mitnehmer (370) mit dessen Antriebsfläche (372) an einer zugeordneten Antriebsfläche (230) des Werkzeugs (2) formschlüssig anliegt.

3. Befestigungseinrichtung (1) für eine Werkzeugmaschine zum Zusammenwirken mit einem, einen kreisscheibenförmigen Werkzeugkörper mit einer zentralen Öffnung aufweisenden Werkzeug (2), mit einem Mittel (220, 230) zur Übertragung eines Antriebsmomentes auf das Werkzeug (2) und mit zumindest einem Vorsprung (410) eines werkzeuglos betätigbaren Verschlusses mit dem die Befestigungseinrichtung (1) mit dem Werkzeug (2) lösbar verbindbar ist, wobei in der Verschlussposition der zumindest eine Vorsprung (410) der Befestigungseinrichtung (1) über eine zugeordnete Verschluss-Fläche (220) des Werkzeugs (2) greift und der Werkzeugkörper axial gesichert und drehfest gehaltert ist, und der zumindest eine Vorsprung (410) und eine Auflage (390) an der Befestigungseinrichtung (1) für das Werkzeug (2) relativ zueinander axial verschiebbar angeordnet sind, wobei der axiale Verschiebeweg durch eine Fliehkrafteinrichtung blockierbar ist, **dadurch gekennzeichnet, dass** die Fliehkrafteinrichtung zumindest ein durch ein Kraftmittel (6) radial nach außen beaufschlagtes Fliehkraft element (5) und ein Mittel (4) aufweist, welches die Kraft auf das zumindest eine Fliehkraftelement (5) umsetzt zur Erzeugung einer axial gerichteten Kraft zur Klemmung des Werkzeugs (2) in der Befestigungseinrichtung (1), wobei das zumindest eine Fliehkraftelement (5) sowohl in einer Ruhebetriebsstellung als auch beim Angreifen einer Fliehkraft eine im wesentlichen gleiche radiale Lage einnimmt.

4. Befestigungseinrichtung nach Anspruch 3, **dadurch ge** - **kennzeichnet**, das s das zumindest eine Fliehkraftelement (5) eine radial außenliegende, insbesondere in einem Winkel von 45 Grad zur Achse verlaufende Keil-oder Konusfläche (510)aufweist, die in einer Ruhebetriebsstellung durch das Kraftmittel (6) in Anlage zu einer zugeordneten Keil- oder Konusfläche eines axial beweglichen Keil- oder Konussegments (420) gebracht ist, das in Wirkverbindung mit dem zumindest einen Vorsprung (2) der Befestigungseinrichtung steht.

5. Befestigungseinrichtung nach Anspruch 4, **dadurch gekennzeichnet, dass** das Fliehkraftelement (5) in axialer Richtung unbeweglich und das zugeordnete Keil- oder Konussegment (420) in Richtung senkrecht zur Achse unbeweglich zwangsgeführt ist.

6. Befestigungseinrichtung nach einem der Ansprüche 1 bis 5, **gekennzeichnet durch** ein Basiselement (3), welches die Auflage (390) für das Werkzeug (2) umfasst und ein axial in das Basisteil einführbares und relativ zu diesem axial verschiebbares Ringelement umfasst, an dessen Außenmantel mehrere umfänglich beabstandete, radial nach außen weisende Vorsprünge angeordnet sind.

7. Befestigungseinrichtung nach Anspruch 3 und 6, **dadurch gekennzeichnet, dass** am Innenmantel des Ringelementes (4) mehrere radial nach innen verlaufende, umfänglich beabstandete Keil- öder Konussegmente (420) mit jeweils einer radial nach innen gerichteten Anlagefläche ausgebildet sind.

8. Befestigungseinrichtung nach Anspruch 1 und 6, **dadurch gekennzeichnet, dass** am Innenmantel des Ringelementes (4) mehrere radial nach innen verlaufende, umfänglich beabstandete Flanschsegmente (450) ausgebildet sind, an denen sich axial wirkende Kraftmittel (13) zur Klemmung des Werkzeugs zwischen der Auflage (390) und dem zumindest einen Vorsprung (410) in der Befestigungseinrichtung abstützen.

9. Befestigungseinrichtung nach Anspruch 6, 7 oder 8, **dadurch gekennzeichnet, dass** am Ringelement (3) durch zwei umfänglich benachbarte Keil-, Konus- oder Flanschsegmente (420, 450) zwischen diesen eine umfängliche Lücke ausgebildet ist, welche einen mit dem Basiselement starr verbundenen, umfänglich ausgedehnten und sich in axialer Richtung erstreckenden Steg (330) formschlüssig umgreift zur Bereitstellung einer drehfesten Lagerung des Ringelements (4) zum Basiselement (3) und einer Verschiebbarkeit des Ringelements in axialer Richtung.

10. Befestigungseinrichtung nach einem der Ansprüche 1 bis 9, **dadurch gekennzeichnet, dass** ein radial nach außen weisender Vorsprung (410) der Befestigungseinrichtung einen sich zur Werkzeugmaschine hin erstreckenden Nocken (412) mit einer in Drehrichtung vorder- und einer rückseitigen Anlagefläche aufweist.

11. Befestigungseinrichtung nach Anspruch 10, **dadurch gekennzeichnet, dass** sich von dem Nocken (412) ein horizontal und umfänglich verlaufender Steg (413) bis auf einen zugeordneten Mitnehmer (370) erstreckt, auf welchem der Vorsprung (410) bei nicht gespanntem Werkzeug ruht.

12. Werkzeug (2), mit einem kreisscheibenförmigen Werkzeugkörper, der eine zentrale Öffnung zur Befestigung an einer Werkzeugmaschine aufweist, mit zumindest einer Verschlussfläche (220) eines werkzeuglos betätigbaren Verschlusses mit dem das Werkzeug (2) mit einer Befestigungseinrichtung (1), insbesondere einer Befestigungseinrichtung nach einem der Ansprüche 1 bis 11, lösbar verbindbar ist, wobei zumindest ein Vorsprung (410) und eine Auflage (390) an der Befestigungseinrichtung für das Werkzeug (2) relativ zueinander axial verschiebbar angeordnet sind und in der Verschlussposition der zumindest eine Vorsprung (410) an der Befestigungseinrichtung (1) über die zumindest eine Verschlussfläche (220) des Werkzeugs greift und der Werkzeugkörper axial gesichert und drehfest gehaltert ist, **dadurch gekennzeichnet, dass** die zumindest eine Verschlussfläche (220) durch ein sich umfänglich erstreckendes Segment (210) bereitgestellt wird, welches ferner ein Mittel (230, 240) zum axialen Führen eines Nockens (412) des zumindest einen Vorsprungs (410) der Befestigungseinrichtung (1) während des Einspannvorganges aufweist, wobei das Mittel (230, 240) beim Einspannvorgang eine Kraft auf den Nocken (412) überträgt, um den axialen Abstand zwischen dem zumindest einen Vorsprung (410) und der Auflage (390) an der Befestigungseinrichtung (1) zu verändern.

13. Werkzeug nach Anspruch 12, **dadurch gekennzeichnet, dass** das Mittel zum axialen Führen des Nockens der Befestigungseinrichtung während des Einspannvorganges in Drehrichtung eine zur Achse schräg ausgebildete erste Rampe (230) und hinter der ersten Rampe eine zur Achse schräg ausgebildete zweite Rampe (240) aufweist.

14. Werkzeug nach Anspruch 12 oder 13, **dadurch gekennzeichnet, dass** die erste Rampe (230) zusätzlich als Antriebsfläche ausgebildet ist, an welcher nach dem Einspannvorgang ein zugeordneter Mitnehmer (370) der Befestigungseinrichtung mit dessen Antriebsfläche (372) zur Übertragung des Antriebsmomentes anliegt.

15. Werkzeug nach einem der Ansprüche 13 bis 14, **dadurch gekennzeichnet, dass** die erste Rampe (230) in einer Ebene senkrecht zur Achse einen Winkel von 25 bis 45 Grad aufweist.

16. Werkzeug nach Anspruch 15, **dadurch gekennzeichnet, dass** die erste Rampe (230) in einer Ebene senkrecht zur Achse einen Winkel von 30 Grad und die zweite Rampe (240) in einer Ebene senkrecht zur Achse einen Winkel ≤ 30 Grad aufweist.

17. Werkzeug nach einem der Ansprüche 12 bis 16, **dadurch gekennzeichnet, dass** das Segment (210) an dessen Ende entgegen der Drehrichtung einen sich axial, zur Werkzeugmaschine abgewandten Stirnseite erstreckenden Steg (250) aufweist.

18. Werkzeug nach einem der Ansprüche 12 bis 17, **dadurch gekennzeichnet, dass** Verschlussflächen bereitstellende Segmente an einer Trageinrichtung gebildet sind, die in einer Öffnung des Werkzeugkörpers vorgesehen und an diesem befestigt ist.

19. Verfahren zum werkzeugfreien Spannen eines Werkzeugs (2) nach einem der Ansprüche 12 bis 18 auf einer Befestigungseinrichtung (1) für eine Werkzeugmaschine, insbesondere auf einer Befestigungseinrichtung (1) nach einem der Ansprüche 1 bis 11, wobei das Werkzeug (2) und die Befestigungseinrichtung (1) in einer Öffnungsposition des Verschlusses axial ausgerichtet und zusammengeführt werden, und eine Verschlussposition durch Drehen hergestellt wird, bei welcher zumindest ein, insbesondere radial nach außen weisender, Vorsprung (410) der Befestigungseinrichtung (1) über eine, insbesondere radial nach innen weisende, Verschlussfläche (220) des Werkzeugs (2) greift, so dass der Werkzeugkörper axial gesichert gehaltert wird und ein Formschluss zwischen der Befestigungseinrichtung (1) und dem Werkzeug (2) hergestellt wird, **dadurch gekennzeichnet, dass** beim Drehen des Werkzeugs (2) relativ zur Befestigungseinrichtung (1) eine Bewegungsumkehr zum Verändern des axialen Abstandes des zumindest einen Vorsprunges (410) der Befestigungseinrichtung zu einer Auflage (390) des Werkzeugs (2) durchgeführt wird, wobei die relative axiale Verschiebung durch eine reine Drehbewegung mittels Kraftumlenkung erzeugt wird.

20. Verfahren nach Anspruch 19, **dadurch gekennzeichnet, dass** beim Drehen zum Herstellen einer Verschlussposition über eine Nockensteuerung zwischen dem Werkzeug und der Befestigungseinrichtung automatisch ein Nocken (412) über eine Fläche (220) mit zumindest zwei Rampen (230,240) geführt wird, wobei der zumindest eine Vorsprung der Befestigungseinrichtung axial zur Auflage gegen ein mechanisches Kraftmittel erhöht und wieder abgesenkt wird.

21. Verfahren nach Anspruch 20, **dadurch gekennzeichnet, dass** das Führen des Nockens (412) über die als Steuereinrichtung wirkende Fläche (220) durch die relative Drehbewegung zwischen Werkzeug und Befestigungseinrichtung während des gesamten Spannvorganges kontinuierlich erfolgt.

22. Verfahren nach Anspruch 20 oder 21, **dadurch gekennzeichnet, dass** beim Drehen ein Nocken (412) an der Befestigungseinrichtung über eine Steuerfläche (220) am Werkzeug geführt wird.

23. Verfahren nach Anspruch 20 oder 21, **dadurch gekennzeichnet, dass** beim Drehen ein Nocken am Werkzeug über eine Steuerfläche an der Befestigungseinrichtung geführt wird.

24. Verfahren nach Anspruch 20, 21, 22 oder 23, **dadurch gekennzeichnet, dass** mit dem Absenken ein Formschluss zwischen Befestigungseinrichtung und Werkzeug erreicht wird.

25. Verfahren nach einem der Ansprüche 20 bis 24, **dadurch gekennzeichnet, dass** beim Ausspannen des Werkzeugs aus der Befestigungseinrichtung manuell eine relative Drehung des Werkzeugs zur Befestigungseinrichtung erzeugt wird, welche der beim Einspannen entgegengerichtet ist, wodurch über die Kraftumlenkung mittels des Führens des Nockens (412) über die Steuerfläche (220) das Werkzeug und die Befestigungseinrichtung durch Aufhebung des Formschlusses außer Eingriff gebracht werden.

26. Verfahren nach einem der Ansprüche 19 bis 25, **dadurch gekennzeichnet, dass** während des Betriebs eine in axialer Richtung wirkende Kraft erzeugt wird, welche das Werkzeug gegen dessen Auflage in der Befestigungseinrichtung drückt.

## Claims

1. A fastening device (1) for a machine tool for co-operation with a tool (2) having a tool body in the form of a circular disc with a central opening, comprising a means for transmission of a drive torque to the tool (2) and at least one projection (410) of a closure means which can be actuated without a tool and with which the fastening device (1) can be releasably connected to the tool (2), wherein in the closure position the at least one projection (410) of the fastening device (1) engages over an associated closure surface (220) of the tool (2) and the tool body is axially secured and held fixed against rotation and the at least one projection (410) and a support (390) for the tool are arranged on the fastening device (1) for the tool (2) for axial displacement relative to each other,
**characterized in that** the means (220, 230) for transmitting a drive torque includes at least one entrainment member (370) with a drive surface (372) which extends in an inclined fashion relative to the axis of rotation, the tool (2) resting against the drive surface (372).

2. A fastening device according to claim 1,
**characterized by** several entrainment members which are rigidly connected to the support and which are arranged circumferentially spaced from each other, wherein each entrainment member (370) rests with its drive surface (372) in a positively locking relationship against an associated drive surface (230) of the tool (2).

3. A fastening device (1) for a machine tool for co-operation with a tool (2) having a tool body in the form of a circular disc with a central opening, comprising a means (220, 230) for transmission of a drive torque to the tool (2) and at least one projection (410) of a closure means which can be actuated without a tool and with which the fastening device (1) can be releasably connected to the tool (2), wherein in the closure position the at least one projection (410) of the fastening device (1) engages over an associated closure surface (220) of the tool (2) and the tool body is axially secured and held against rotation and the at least one projection (410) and a support (390) are arranged on the fastening device (1) for the tool (2) for axial displacement relative to each other, wherein the axial displacement path can be blocked by a centrifugal force device,
**characterized in that** the centrifugal force device has at least one centrifugal force element (5) which is urged radially outwardly by a force means (6), and a means (4) which converts the force on the at least one centrifugal force element (5) for producing an axially directed force for clamping the tool (2) in the fastening device (1), wherein the at least one centrifugal force element (5) assumes a substantially identical radial position both in a rest operative position and also upon the action of a centrifugal force.

4. A fastening device according to claim 3,
**characterized in that** the at least one centrifugal force element (5) has a radially outward wedge or conical surface (510) which extends in particular at an angle of 45 degrees relative to the axis and which in a rest operative position is moved by the force means (6) into a position of resting against an associated wedge or cone surface of axially movable wedge or cone segment (420) which is operatively connected to the at least one projection (2) of the fastening device.

5. A fastening device according to claim 4,
**characterized in that** the centrifugal force element (5) is guided to be immobile in the axial direction and that the associated wedge or cone segment (420) is forcibly guided in a direction perpendicular to the axis.

6. A fastening device according to one of the claims 1 to 5,
**characterized by** a base element (3) which comprises the support (390) of the tool (2) and an annular element which can be axially introduced into the base portion and which is axially displaceable relative thereto and at the outer periphery of which are arranged several peripherally spaced, radially outwardly facing projections.

7. A fastening device according to claim 3 and 6,
**characterized in that** at the inner periphery of the annular element (4) several radially inwardly extending, circumferentially spaced wedge or cone segments (420) are formed, each of which having a respective radially inwardly directed contact surface.

8. A fastening device according to claim 1 and 6,
**characterized in that** at the inner periphery of the annular element (4) several radially inwardly extending, circumferentially spaced flange segments (450) are formed at which axially operative force means (13) are supported for clamping the tool between the support (390) and the at least one projection (410) in the fastening device.

9. A fastening device according to claim 6, 7 or 8,
**characterized in that** on the annular element (3) a circumferential gap is provided by and between two circumferentially neighbored wedge, cone or flange segments (420, 450), which gap positively engages around a leg (330) which is rigidly connected to the base element and which is circumferentially extensive and extends in the axial direction, to provide a non-rotatable mounting of the annular element (4) in relation to the base element (3) and displaceability of the annular element in the axial direction.

10. A fastening device according to one of the claims 1 to 9,
**characterized in that** a radially outwardly facing projection (410) of the fastening device includes a cam (412) extending towards the machine tool and in the direction of rotation a front and a rear supporting surface.

11. A fastening device according to claim 10,
**characterized in that** a horizontal and circumferentially extending leg (413) extends from the cam (412) to an associated entrainment member (370) on which the projection (410) rests when the tool is not in a clamped condition.

12. A tool (2) comprising a tool body in the form of a circular disc which has a central opening for fastening to a machine tool, with at least one closure surface (220) of a closure means which can be actuated without a tool, with which the tool (2) can be releasably connected to a fastening device (1), in particular to a fastening device according to one of the claims 1 to 11, wherein at least one projection (410) and one support (390) are arranged on the fastening device for the tool (2) for axial displacement relative to each other, and in the closure position the at least one projection (410) on the fastening device (1) engages over the at least one closure surface (220) of the tool and the tool body is axially secured and held against rotation, **characterized in that** the at least one closure surface (220) is provided by a circumferentially extending segment (210) which also includes a means (230, 240) for axially guiding a cam (412) of the at least one projection (410) of the fastening device (1) during the clamping operation, wherein during the clamping operation the means (230, 240) transmits a force to the cam (412), for changing the axial spacing between the at least one projection (410) and the support (390) on the fastening device (1).

13. A tool according to claim 12, **characterized in that** the means for axially guiding the cam of the fastening device during the clamping operation includes, in the direction of rotation, a first ramp (230) which is configured to be inclined relative to the axis and behind the first ramp a second ramp (240) which is configured to be inclined relative to the axis.

14. A tool according to claim 12 or 13, **characterized in that** the first ramp (230) is additionally configured as a drive surface against which after the clamping operation an associated entrainment member (370) of the fastening device rests with its drive surface (372) for transmission of the torque drive.

15. A tool according to one of the claims 13 to 14, **characterized in that** the first ramp (230) is at an angle of 25 to 45 degrees in a plane perpendicular to the axis.

16. A tool according to claim 15, **characterized in that** the first ramp (230) is at an angle of 30 degrees in a plane perpendicular to the axis and the second ramp (240) is at an angle of ≤ 30 degrees in a plane perpendicular to the axis.

17. A tool according to one of the claims 12 to 16, **characterized in that** the segment (210) on the end thereof opposite to the direction of rotation includes a leg (250) which extends axially to the front side directed away from the machine tool.

18. A tool according to one of the claims 12 to17, **characterized in that** segments which provide closure surfaces are formed on a carrier device which is provided in an opening of the tool body and is fixed thereto.

19. A method for tool-free clamping a tool (2) according to one of the claims 12 to 18 on a fastening device (1) for a machine tool, in particular on a fastening device (1) according to one of the claims 1 to 11, wherein the tool (2) and the fastening device (1) are axially aligned in an opening position of the closure means and brought together, and wherein a closure position is produced by a rotary movement, in which position at least one, in particular radially outwardly facing projection (410) of the fastening device(1) engages over an in particular inwardly radially inwardly facing closure surface (220) of the tool (2), so that the tool body is axially securely held and a positive connection is established between the fastening device (1) and the tool (2),
**characterized in that** upon rotation of the tool (2) relative to the fastening device (1) a reversal of movement is effected, for changing the axial spacing of the at least one projection (410) of the fastening device relative to a support (390) of the tool (2), wherein the relative axial displacement is produced by a pure rotary movement by means of force deflection.

20. A method according to claim 19, **characterized in that** in the rotary movement intended for producing a closure position through a cam control between the tool and the fastening device a cam (412) is automatically guided over a surface (220) having at least two ramps (230, 240), wherein the at least one projection of the fastening device is raised axially with respect to the support against a mechanical force means and is lowered again.

21. A method according to claim 20, **characterized in that** guiding the cam (412) over the surface (220) acting as a control device is effected continuously through the entire clamping operation by the relative rotary movement between the tool and the fastening device.

22. A method according to claim 20 or 21, **characterized in that** during the rotary movement a cam (412) on the fastening device is guided over a control surface (220) on the tool (2).

23. A method according to claim 20 or 21, **characterized in that** during the rotary movement a cam on the tool is guided over a control surface on the fastening device.

24. A method according to claim 20, 21, 22 or 23, **characterized in that** with the lowering movement a positively locking engagement between the fastening device and the tool is achieved.

25. A method according to one of the claims 20 to 24, **characterized in that** during unclamping of the tool from the fastening device a rotary movement of the tool relative to the fastening device is produced manually which is oppositely directed with respect to that in the clamping operation, whereby the tool and the fastening device are disengaged by releasing the positively locking engagement through the force deflection by way of guiding the cam (412) over the control surface (220).

26. A method according to one of the claims 19 to 25, **characterized in that** during operation a force is produced which acts in the axial direction and which presses the tool against its support in the fastening device.

## Revendications

1. Dispositif de fixation (1) pour une machine-outil pour une action conjointe avec un outil (2) qui présente un corps d'outil en forme de disque de cercle avec une ouverture centrale, avec un moyen pour transmettre un couple d'entraînement à l'outil (2) et avec au moins une saillie (410) d'une fermeture pouvant être actionnée sans outil avec laquelle le dispositif de fixation (1) peut être relié de manière amovible à l'outil (2), la saillie (410) qui existe au moins du dispositif de fixation (1) s'engrenant en position de fermeture par une surface de fermeture associée (220) de l'outil (2) et le corps d'outil étant bloqué axialement et maintenu résistant à la torsion et la saillie (410) qui existe au moins et un support (390) sur le dispositif de fixation (1) pour l'outil (2) étant placés en étant déplaçables axialement l'un par rapport à l'autre, **caractérisé en ce que** le moyen (220, 230) pour transmettre un couple d'entraînement présente au moins un tenon d'entraînement (370) avec une surface d'entraînement (372) qui s'étend en étant inclinée vers l'axe de rotation, l'outil (2) reposant sur la surface d'entraînement (372).

2. Dispositif de fixation selon la revendication 1, **caractérisé par** plusieurs tocs d'entraînement reliés de manière rigide au support qui sont placés espacés sur la périphérie, chaque toc d'entraînement (370) adhérant de manière crabotée avec sa surface d'entraînement (372) sur une surface d'entraînement associée (230) de l'outil (2).

3. Dispositif de fixation (1) pour une machine-outil pour l'action concourante avec un outil (2) qui présente un corps d'outil en forme de disque de cercle avec une ouverture centrale, avec un moyen (220, 230) pour transmettre un couple d'entraînement à l'outil (2) et avec au moins une saillie (410) d'une fermeture pouvant être actionnée sans outil avec laquelle le dispositif de fixation (1) peut être relié de manière amovible à l'outil (2), la saillie (410) qui existe au moins du dispositif de fixation (1) s'engrenant en position de fermeture par une surface de fermeture associée (220) de l'outil (2) et le corps d'outil étant bloqué axialement et maintenu résistant à la torsion et la saillie (410) qui existe au moins et un support (390) sur le dispositif de fixation (1) pour l'outil (2) étant placés en étant déplaçables axialement l'un par rapport à l'autre, le parcours de déplacement axial pouvant être bloqué par un dispositif à force centrifuge, **caractérisé en ce que** le dispositif à force centrifuge présente au moins un élément à force centrifuge (5) chargé radialement vers l'extérieur par un moyen de force (6) et un moyen (4) qui déplace la force sur l'élément à force centrifuge (5) qui existe au moins pour produire une force dirigée axialement pour coïncer l'outil (2) dans le dispositif de fixation (1), l'élément à force centrifuge qui existe au moins (5) prenant une position radiale substantiellement égale aussi bien dans une position de repos que lors de l'application d'une force centrifuge.

4. Dispositif de fixation selon la revendication 3, **caractérisé en ce que** l'élément à force centrifuge qui existe au moins (5) présente une surface cunéiforme ou conique (510) située à l'extérieur radialement, en particulier dans un angle de 45 degrés par rapport à l'axe, qui, dans une position de repos, est amenée par le moyen de force (6) en appui sur une surface cunéiforme ou conique associée d'un élément cunéiforme ou conique (420) mobile axialement qui est en relation active avec la saillie qui existe au moins (2) du dispositif de fixation.

5. Dispositif de fixation selon la revendication 4, **caractérisé en ce que** l'élément à force centrifuge (5) est immobile dans le sens axial et que l'élément cunéiforme ou conique associé (420) est guidé de manière forcée immobile dans le sens perpendiculaire à l'axe.

6. Dispositif de fixation selon l'une des revendications 1 à 5, **caractérisé par** un élément de base (3) qui comprend le support (390) pour l'outil (2) et qui comprend un élément annulaire qui peut être introduit dans la partie de base et qui est déplaçable axialement par rapport à celle-ci, élément annulaire sur l'enveloppe duquel plusieurs saillies espacées sur la périphérie et orientées radialement vers l'extérieur sont placées.

7. Dispositif de fixation selon la revendication 3 et 6, **caractérisé en ce que** plusieurs segments cunéiformes ou coniques (420) orientés radialement vers l'intérieur, espacés sur la périphérie, sont configurés sur l'enveloppe intérieure de l'élément annulaire (4) avec chacun une surface d'appui orientée radialement vers l'intérieur.

8. Dispositif de fixation selon la revendication 1 et 6, **caractérisé en ce que** plusieurs segments à bride (450) orientés radialement vers l'intérieur, espacés sur la périphérie, sont configurés sur l'enveloppe intérieure de l'élément annulaire (4), segments sur lesquels s'appuient des moyens de force (13) agissant axialement pour coïncer l'outil entre le support (390) et la saillie qui existe au moins (410) dans le dispositif de fixation.

9. Dispositif de fixation selon la revendication 6, 7 ou 8, **caractérisé en ce qu'**il est formé respectivement un vide sur la périphérie sur l'élément annulaire (3) par deux segments cunéiformes, coniques ou à bride (420, 450) voisins entre ceux-ci, vide qui enserre de manière crabotée une baguette (330) qui est reliée de manière rigide à l'élément de base, allongée sur la périphérie et qui s'étend dans le sens axial pour mettre à disposition un positionnement résistant à la rotation de l'élément annulaire (4) par rapport à l'élément de base (3) et une capacité de déplacement de l'élément annulaire dans le sens axial.

10. Dispositif de fixation selon l'une des revendications 1 à 9, **caractérisé en ce qu'**une saillie orientée radialement vers l'extérieur (410) du dispositif de fixation présente un ergot (412) qui s'étend vers la machine-outil avec une surface d'appui côté devant et côté arrière dans le sens de la rotation.

11. Dispositif de fixation selon la revendication 10, **caractérisé en ce qu'**une baguette (413) qui part horizontalement de l'ergot (412) sur sa périphérie s'étend jusqu'à un toc d'entraînement associé (370) sur lequel repose la saillie (410), lorsque l'outil n'est pas serré.

12. Outil (2) avec un corps d'outil en forme de disque de cercle qui présente une ouverture centrale pour la fixation sur une machine-outil, qui peut être relié de manière amovible à au moins une surface de fermeture (220) d'une fermeture qui peut être actionnée sans outil avec l'outil (2) avec un dispositif de fixation (1), en particulier un dispositif de fixation selon l'une des revendications 1 à 11, au moins une saillie (410) et un support (390) étant placés déplaçables axialement l'un par rapport à l'autre sur le dispositif de fixation pour l'outil (2) et la saillie qui existe au moins (410) s'engrenant en position de fermeture sur le dispositif de fixation (1) par la surface de fermeture (220) qui existe au moins de l'outil et le corps d'outil étant bloqué axialement et maintenu résistant à la rotation, **caractérisé en ce que** la surface de fermeture (220) qui existe au moins est mise à disposition par un segment (210) qui s'étend sur la périphérie qui présente, de plus, un moyen (230, 240) pour le guidage axial d'un ergot (412) de la saillie (410) qui existe au moins du dispositif de fixation (1) pendant l'opération de serrage, le moyen (230, 240) transmettant, lors de l'opération de serrage, une force à l'ergot (412) pour modifier l'écart axial entre la saillie qui existe au moins (410) et le support (390) sur le dispositif de fixation (1).

13. Outil selon la revendication 12, **caractérisé en ce que** le moyen pour le guidage axial de l'ergot du dispositif de fixation pendant l'opération de serrage présente, dans le sens de rotation, une première rampe (230) configurée inclinée par rapport à l'axe et, derrière la première rampe, une seconde rampe (240) configurée inclinée par rapport à l'axe.

14. Outil selon la revendication 12 ou 13, **caractérisé en ce que** la première rampe (230) est configurée en plus comme surface d'entraînement sur laquelle, après l'opération de serrage, un toc d'entraînement associé (370) du dispositif de fixation repose avec sa surface d'entraînement (372) pour transmettre le couple d'entraînement.

15. Outil selon l'une des revendications 13 à 14, **caractérisé en ce que** la première rampe (230) présente un angle de 25 à 45 degrés dans un plan perpendiculaire à l'axe.

16. Outil selon la revendication 15, **caractérisé en ce que** la première rampe (230) présente un angle de 30 degrés dans un plan perpendiculaire à l'axe et la seconde rampe (240) un angle de ≤ 30 degrés dans un plan perpendiculaire à l'axe.

17. Outil selon l'une des revendications 12 à 16, **caractérisé en ce que** le segment (210) présente, à son extrémité à l'encontre du sens de rotation, une baguette (250) qui s'étend axialement vers la face frontale détournée de la machine-outil.

18. Outil selon l'une des revendications 12 à 17, **caractérisé en ce que** des segments qui mettent à disposition des surfaces de fermeture sont formés sur un dispositif porteur qui est prévu dans une ouverture du corps de l'outil et qui est fixé sur celui-ci.

19. Procédé pour le serrage sans outil d'un outil (2) selon l'une des revendications 12 à 18 sur un dispositif de fixation (1) pour une machine-outil, en particulier sur un dispositif de fixation (1) selon l'une des revendications 1 à 11, l'outil (2) et le dispositif de fixation (1) étant orientés axialement et réunis dans une position d'ouverture de la fermeture et une position de fermeture étant réalisée par rotation, position pour laquelle au moins une saillie (410) orientée en particulier radialement vers l'extérieur du dispositif de fixation (1) s'engrenant par une surface de fermeture (220) de l'outil (2) qui est orientée en particulier radialement vers l'intérieur si bien que le corps d'outil est maintenu bloqué axialement et une fermeture crabotée étant réalisée entre le dispositif de fixation (1) et l'outil (2), **caractérisé en ce que**, lors de la rotation de l'outil (2) par rapport au dispositif de fixation (1), une inversion du mouvement est effectuée pour modifier l'écart axial de la saillie qui existe au moins (410) du dispositif de fixation par rapport à un support (390) de l'outil (2), le déplacement axial relatif étant produit par un mouvement de rotation pure par déviation de la force.

20. Procédé selon la revendication 19, **caractérisé en ce que**, lors de la rotation pour réaliser une position de fermeture, un ergot (412) est guidé automatiquement sur une surface (220) avec au moins deux rampes (230, 240) par une commande d'ergot entre l'outil et le dispositif de fixation, la saillie qui existe au moins du dispositif de fixation étant levée axialement pour l'appui contre un moyen mécanique de force et étant baissé à nouveau.

21. Procédé selon la revendication 20, **caractérisé en ce que** le guidage de l'ergot (412) se fait en continu pendant toute l'opération de serrage par la surface (220) qui agit comme dispositif de commande par le mouvement de rotation relatif entre l'outil et le dispositif de fixation.

22. Procédé selon la revendication 20 ou 21, **caractérisé en ce que**, lors de la rotation, un ergot (412) sur le dispositif de fixation est guidé sur une surface de commande (220) sur l'outil.

23. Procédé selon la revendication 20 ou 21, **caractérisé en ce que**, lors de la rotation, un ergot sur l'outil est guidé sur une surface de commande sur le dispositif de fixation.

24. Procédé selon la revendication 20, 21, 22 ou 23, **caractérisé en ce qu'**une fermeture crabotée entre le dispositif de fixation et l'outil est obtenue avec l'abaissement.

25. Procédé selon l'une des revendications 20 à 24, **caractérisé en ce que**, lors du desserrage de l'outil hors du dispositif de fixation, une rotation relative de l'outil par rapport au dispositif de fixation est obtenue manuellement qui est en sens inverse de celle du serrage si bien que l'outil et le dispositif de fixation sont désengrenés par la déviation de force au moyen du guidage de l'ergot (412) sur la surface de commande en supprimant la fermeture crabotée.

26. Procédé selon l'une des revendications 19 à 25, **caractérisé en ce qu'**une force agissant dans le sens axial est produite pendant le fonctionnement qui pousse l'outil contre son support dans le dispositif de fixation.
